# EUROPÄISCHE PATENTANMELDUNG

(11) **EP 0 564 442 A2**
(43) Veröffentlichungstag der Anmeldung: **06.10.1993**
(21) Anmeldenummer: 93890063.6
(22) Anmeldetag: 31.03.1993
(51) Int. Cl.: A63C 9/20

(54) **Langlaufskibindung**

(30) Priorität: 31.03.1992 AT 642/92
(71) Anmelder: Brandhuber, Alfred, A-4820 Bad Ischl (AT)
(72) Erfinder: Brandhuber, Alfred, A-4820 Bad Ischl (AT)

(57) **Zusammenfassung**

Langlaufbindung, bei der ein am Schuh befestigbares Trägerelement (1) mit seiner angebauten Drehachse (2) über die der Schuh verschwenkt wird in seiner Position gegenüber der Schuhlängsrichtung und, bzw. oder quer zur Schuhlängsachse und, bzw. oder austauschbar und durch diese Drehachse (2) am Trägerelement (1) mit dem Ski lösbar verbunden ist. Wobei der dazubehörige Skibindungsteil (16) über eine Grundplatte (20), die mit dem Führungssteg (32) für den Schuh eine Einheit bildet, vom Ski (30) abnehmbar und, bzw. oder austauschbar ausgebildet sein kann.

## Beschreibung

Die vorliegende Erfindung betrifft eine Skilanglaufbindung, bestehend aus einer Achse und einem Trägerelement am vorderen, unteren Schuhsohlenbereich, wobei die Drehachse über die der Schuh verschwenkt wird fix oder drehbar an diesem Trägerelement (1) angebaut und in seiner Position gegenüber der Schuhlängsrichtung und, bzw. oder quer zur Schuhlängsachse und, bzw. oder quer zur Skioberfläche verstellbar und, bzw. oder austauschbar ist und durch diese Drehachse am Trägerelement mit dem Ski lösbar verbunden werden kann. Das dazugehörige Bindungselement (16) kann über eine Grundplatte (20), welche mit den Sperrbolzen (22), und mit dem Führungssteg (32) für Schuhe einer geänderten Position der Drehachse (2) entsprechend angepaßt und hergestellt ist, eine Einheit bilden, sodaß auch das Bindungselement (16) wiederum durch Austauschbarkeit und/oder Wechselbarkeit die geänderten Position der Drehachse berücksichtigt.

Die derzeit bekannten Skilanglaufbindungen und Skilanglaufschuhe bieten verschiedene Möglichkeiten zur Herabminderung der Belastungsformen am Skilangläufer. So beschreibt z. B. die Offenlegungsschrift DE 3540 428 A 1 und die franz. Patentschrift Nr. 307 982, daß durch eine seitliche Verstellbarkeit zur Schuhlängsachse eine Verbesserung für den Skilangläufer möglich ist. Um Verbesserungen zur Montage und Verstellbarkeit zu erreichen werden die Patente 567 593 (Zwalen), 144 068 (Carol) und 288 929 (SUW) angeführt.
Schließlich sei noch auf die Int. Veröffentlichung Nr. WO 84/03225 (Klagmann) sowie EP-A2 243847 und US Pat. 4,787,155 Callegari hingewiesen, die eine Verbindung mit dem Ski mittels eines Kopplungselementes zum Gegenstand haben.
Ebenso beschreibt die österr. Patentschrift 392 418 (Dachstein) auf Seite 2, Zeile 31 ein Kupplungsstück mittels dem ein Sohlenfortsatz in Schuhlängsrichtung verstellbar angeordnet ist, jedoch ist bei all diesen bekannten Vorrichtungen entweder nur eine Verstellbarkeit des Sohlenfortsatzes oder die Anbringung eines Kopplungsstückes an der Schusohle möglich, die so eine Verbesserung der Langlauftechnik ermöglichen sollte.
Die gegenständliche Erfindung hat sich nun zur Aufgabe gestellt, neben der Verbesserung der Herabminderung der Belastungsformen am Skilanglaüfer, auch durch eine umfassende technische Lösung eine kostensparende Herstellung zu ermöglichen.
Ebenso wird den unterschiedlichen Anforderungen am Schuh- und Bindungssystem durch die verschiedenen Langlauftechniken (Skating - Klassisch) mit dieser Erfindung Rechnung getragen.
Dies wird erfindungsgemäß dadurch erreicht, daß ein am Schuh befestigbares Trägerelement (1) mit seiner angebauten Drehachse (2) über die der Schuh verschwenkt wird in seiner Position gegenüber der Schuhlängsrichtung und, bzw. oder quer zur Schuhlängsachse und, bzw. oder quer zur Skioberfläche verstellbar und, bzw. oder austauschbar und durch diese Drehachse (2) am Trägerelement (1) mit dem Ski (30) lösbar verbunden ist. Figur 1 - 8
Wobei der dazugehörige Skibindungsteil (16) über eine Grundplatte (20) vom Ski abnehmbar und, bzw. oder austauschbar ausgebildet sein kann. Figur 9 - 13 In einer weiteren möglichen Ausführungsform kann diese Grundplatte (20) mit den Sperrbolzen (22) die die Drehachse (2) festhalten und mit dem Führungssteg (32) für den Schuh, eine Einheit bilden. Figur 15,16

Durch die Verwendung von Sperrbolzen, die entweder im Bindungsteil (15), Figur 9, 10, 11, 12, 13 oder im Grundplattenteil (20) Figur 16 integriert sein können und die in ihrer Verriegelungsrichtung entweder zum Bindungsteil, Figur 12, 13 oder vom Bindungsteil, Figur 9, 11 wirken können, ist die vorteilhaftere, platzsparendere zweigeteilte Ausführungsform des Führungssteges (31), Figur 14, 15, 16, 18, 19 im Bereich der Drehachse möglich.

Das seitliche Wegpressen von Eis- oder Schneeresten, beim Einsteigen in die Bindung, ist durch die zweigeteilte Ausführungsform der Führungssteges (32), im Bereich der Drehachse, besser möglich.
Bei Verwendung von breiten Stegen im Bereich der Drehachse (Salomon-Profil, NNN - Rottefella) als Führungssteg für die Schuhe, führen diese zum erschwerten Bindungseinstieg.
Das seitliche Wegpressen, von Eis- oder Schneeresten, an den Schuhsohlen, ist in Folge des fehlenden Freiraumes im Bereich der Drehachse, (er wird für den breiten Steg des Profiles, die darunter die Festhaltevorrichtung der Drehachse beinhaltet, benötigt) nicht so leicht möglich.

Der Führungssteg für den Schuh, der mit der Grundplatte (20) eine Einheit bilden kann, Figur 15 - 20, ist zunächst in einem für diesen Zweck statisch am besten entsprechenden Profil (31), nicht in der Breite des Skis hergestellt.
Auf dieses Profil (31) wird dann, von hinten ein Führungssteg (32) aufgeschoben, der dem jeweiligen Schuhsohlenprofil (zweigeteilt, trapezförmig, usw.) entspricht. Dies hat den Vorteil, daß der Führungssteg (32) auf die Höhe (Profiltiefe beim Ballen und bei der Ferse am Schuh)
und auf eine veränderten Position der Drehachse, Länge des Schuhsohlenprofile verändert sich, (Schuhspitze - Ballen)
durch verlängern oder verkürzen angepaßt werden kann,
und dort mittels Bolzen, Stifte u. dgl. (33) so fixiert wird,
daß er die Bewegungsfreiheit des Skis, in der Durchbiegezone, nicht behindert. Das Profil (31) kann sich innerhalb der Ummantelung durch den Führungssteg (32) beim Belasten und Durchbiegen des Skis, entsprechend bewegen.

Durch diese oben beschriebenen optimalen Anpassungs- und, bzw. oder Austauschmöglichkeiten ergeben sich für die Skilangläufer auch die zusätzlichen Vorteile, daß auch herkömmliche Systeme mit der nun durch diese Erfindung vielseitigeren u. besseren Verwendungsmöglichkeiten nachgerüstet, und so Kosten sparend, weiter verwendet werden können.
Für den Hersteller ergeben sich auch Einsparungen hinsichtlich der Fabrikation von neuen Werkzeugen und Formen.
Reserve-. Trainings- u. Wettkampfski bzw. Trainings- und Wettkampfskiroller brauchen nur mehr mit einfachen, leicht und kostengünstig herstellbaren Grundplatten, die ohne besonderen technischen Aufwand montierbar oder auf Wunsch sogar am Ski mitverkiebt sind, versehen, und so mit dem Bindungsteil und Trägerelement am Schuh verbunden werden.

Figur 1 zeigt in Draufsicht ein Trägerelement (1) mit fix angebauter Drehachse (2), Klemmschrauben (4) und Distanzscheiben (3) nach Anspruch 1, 2, 3, 11.

Figur 2 zeigt in Draufsicht ein Trägerelement (1) mit angebauter beweglicher Drehachse (2) Klemmschrauben (4) und Distanzscheiben (3) nach Anspruch 1,2,3,11.

Figur 3 zeigt in Draufsicht ein Trägerelement (1) mit fix angebauter Drehachse (2) die beidseitig aus diesem (1) herausragt nach Anspruch 1, 2, 3, 11.

Figur 4 zeigt in Draufsicht ein Trägerelement (1) mit beweglicher angebauter Drehachse (2) die beidseitig aus diesem (1) herausragt nach Anspruch 1, 2, 3, 11.

Figur 5 zeigt in Draufsicht ein Trägerelement (1) mit angebauter beweglicher Drehachse (2) wobei die Abhebewinkel begrenzende Einrichtung in diesem (1) als Feder (9) über eine Stellschraube (12) vorzugsweise in ihrem Dämpfungsgrad veränderbar bzw. oder wechselbar bzw. austauschbar ausgebildet ist. Anspruch 1,2,3,11.

Figur 6 zeigt in Draufsicht ein Trägerelement (1) mit beweglicher angebauter Drehachse (2) die beidseitig aus diesem (1) herausragt und die Abhebewinkel begrenzende Einrichtung in diesem als Feder (9) über eine Stellschraube (12) vorzugsweise in ihrem Dämpfungsgrad veränderbar bzw. oder wechselbar bzw. austauschbar ausgebildet ist.
Anspruch 1, 2, 3, 11.

Figur 7 zeigt in Draufsicht ein Trägerelement (1) mit beweglicher eingebauter Drehachse (2) die beidseitig aus diesem (1) herausragt und in ihrer Position zum Ballen hin angeordnet ist. Die Abhebwinkel begrenzende Einrichtung ist in diesem als Gummi, oder aus ähnlich flexiblen Material hergestellt.
Anspruch 1,3,4,7.

Figur 8 zeigt in Draufsicht ein Trägerelement (1) mit beweglicher eingebauter Drehachse (2) die beidseitig aus diesem (1) herausragt und in ihrer Position zum Ballen hin schräg angeordnet ist. Die Abhebewinkel begrenzende Einrichtung ist in diesem als Gummi, oder aus ähnlich flexiblen Material hergestellt. Anspruch 1,3,4,8.

Figur 9 zeigt in einer aufgerissenen, schematischen Seitenansicht einen von einer Grundplatte (20) mittels Verriegelung (10) - Festhaltedorn (11) abnehmbaren und, bzw. oder austauschbaren Bindungsteil (16). Dieser Bindungsteil (16) beinhaltet zwei mit einer Feder (13) oder dgl. belasteten und mittels Sperrhebel (15) lösbare Sperrbolzen (22) die die Drehachse (2) welche am Trägerelement (1) entweder fix oder um seine Achse drehbar angebaut ist, festhalten. (Schnitt auf Höhe der Sperrbolzen)
Diese hier dargestellte Ausführungsform beinhaltet
den Schuhabhebwinkel begrenzenden (A) Mechanismus,
in Form eines federbelasteten (24) Wiederstandselementes (17) um so den Ski (30) in der richtigen Balance bzw. der jeweiligen Technik (Skating- Klassisch) entsprechenden Schuhsohlen- und Führungskontakt für den Skilangläufer zu geben, in diesem.

Die Sperrbolzen (22) umgreifen bei dieser Zeichnung die Drehachse (2) von links. Anspruch 5,7,10.

Figur 10 zeigt die oben beschriebene Ausführungsform bei einem Schnitt durch die Mitte des Bindungsteiles.

Figur 11 zeigt eine unter 9 beschriebene Ausführungsform, bei der die im Bindungsteil mittels Sperrhebel (15) lösbaren Sperrbolzen (22) die die Drehachse (2) festhalten, nicht mittels Feder oder dgl. belastet sind. Anspruch 5,7.

Figur 12 zeigt eine unter 9 beschriebene Ausführungsform, bei der die Sperrbolzen (22) die Drehachse (2) von rechts umgreifen.
Anspruch 5,7,10.

Figur 13 zeigt eine unter 9 u. 11 beschriebene Ausführungsform, bei der die Sperrbolzen (22) die Drehachse (2) von rechts umgreifen.
Anspruch 5,7.

Figur 14 zeigt die im Schrägriß dargestellte Grundplatte (20), auf der der Bindungsteil (16) über eine Führungsschiene (20) aufgesteckt und mittels Verriegelung (10) - Festhaltedorn (11) in der Bohrung oder ähnlichem festgehalten wird. Die Einrastungsschlitze (18) für die Drehachse (2) sowie die Sackbohrungen (21),Schlitze (27) für das Festhalten der Drehachse (2) durch die Sperrbolzen (22) befinden sich ebenfalls auf dieser Grundplatte.
Anspruch 5,6.

Figur 15 zeigt eine wie unter 14 dargestellte Ausführungsform, bei der das Profil (31)für den aufschiebbaren Führungssteg (32) mit der Grundplatte eine Einheit bildet.
Anspruch 5,6.

Figur 16 zeigt eine im Schrägriß dargestellte Grundplatte (20), auf der der Bindungsteil (16) über die Führungsschiene (20) aufgesteckt und mittels Verriegelung (10) - Festhaltedorn (11) in der Bohrung oder ähnlichem festgehalten wird. Dabei sind die Sperrbolzen (22) in dieser Grundplatte (20) integriert und hier für die Drehachse (2) rechtsseitig umgreifend versehen, wobei das Profil (31) mit dem aufschiebbaren Führungssteg (32) für den Schuh eine Einheit mit der Grundplatte (20) bildet.
Anspruch 5,6,7,12,13.

Figur 17 zeigt einen Schnitt durch einen Bindungsteil (16) auf Höhe der Sperrhebel -Achse (14). Anspruch 5,6.

Figur 18 zeigt einen Schnitt durch ein Grundplatte (20) auf Höhe der Einrastungsschlitze (18) für die Drehachse (2). Anspruch 6.

Figur 19 zeigt einen Schnitt durch eine Grundplatte (20) auf Höhe der Einrastungsschlitze (18) für die Drehachse (2) mit integrierten Sperrbolzen (22). Anspruch 7.

Um der fixen (2) oder beweglichen (2) Drehachse am Trägerelement (1) die optimalste Position für die angewandte Technik (Skating-Klassisch) gegenüber dem Ski (30) bzw. Schub (19) zu geben, ist es möglich, über eine Vielzahl von Bohrlöchern (7) oder Langlöchern mit Befestigungsschrauben (8) oder Bohrloch (7) mit Distanzscheibe (3) dies zu erreichen. Der für die Skating-Technik gewünschte bessere Kantengriff wird durch die Veränderung der Drehachsposition mehr zur Ski-Innenkante, und zwar entweder durch das Umstecken in andere Bohrlöcher (7) oder durch das verändern der Position von Distanzscheiben (exentrisch) (3), mit Trägerelement (1), erreicht. Der bessere Ballenkontakt zum Ski wird durch die Veränderung der Position der Drehachse (2) mit dem Trägerelement (1) von der Schuhspitze nach hinten vorgenommen, nachdem bei dieser Technik kein so großer, freier Abhebewinkel zwischen Schuh- und Ski erforderlich ist.
Ist für die klassische Technik ein belastungsfreierer Beinabdruck erwünscht, und nicht so sehr der Kantengriff, so besteht die Möglichkeit, daß durch das Lösen der Klemm- (4) oder Befestigungsschrauben (8), Distanzscheiben (3) eine Veränderung der Position der Drehachse (2) mit dem Trägerelement (1) nur in Schuhlängsrichtung erfolgt.
Weiters besteht noch die Möglichkeit, daß sich durch Austausch des Trägerelementes (1) mit eingebauter und nun mit einer schräg zur Oberfläche zum Ski verlaufenden Drehachse (B) Figur 8, 11, ein zusätzlicher, besserer, für den Langläufer in der Bein- und Beckenachse verwindungsfreierer Bewegungsablauf, mehr in Laufrichtung, ergibt.
Die veränderte Position der Drehachse (2) nach hinten, kann nun durch die Austauschbarkeit und/oder Wechselbarkeit des Bindungselementes (16) über die Grundplatte (20) durchgeführt werden. Da diese Grundplatte (20) mit dem Profil (31) für den aufschiebbaren und in seiner Länge stufenlos veränderbaren Führungssteg (32), eine Einheit bildet, ist es möglich auch mit diesen Einrichtungen der geänderten Position der Drehachse (2) zu entsprechen.

## Patentansprüche

1. Langlaufskibindung bestehend aus einem skifesten Grundteil und einem Trägerelement, an welchem mindestens ein quer zur Skilängsrichtung verlaufender Bolzen befestigt ist, der die Schwenkachse des Trägerelementes gegenüber dem Grundteil festlegt und über den der Schwenkteil mit dem Grundteil verbindbar ist, dadurch gekennzeichnet, daß das Trägerelement (1) mit der Drehachse gegenüber dem Schuh entlang der Ebene der Schuhsohle, insbesondere in Schuhlängsrichtung und bzw. oder quer zur Schuhlängsrichtung verstellbar ist. Figur 1-9.

2. Langlaufskibindung, nach Anspruch 1,
dadurch gekennzeichnet, daß das am Schuh zu befestigende Trägerelement (1) durch verdrehen um eine etwa senkrecht zur Sohle verlaufende Achse verstellbar und sodann feststellbar ist. Figur 1-9.

3. Langlaufskibindung, nach Anspruch 1,2,
dadurch gekennzeichnet, daß der Schuh oder das zu befestigende Trägerelement eine Vielzahl von Bohrungen (7) oder Langlöcher aufweist, denen mindestens eine Befestigungsschraube (8) oder Distanzscheibe (3) zur Festlegung der gewünschten Position des Trägerelementes (1) bzw. Drehachse (2) zugeordnet ist. Figur 1-9.

4. Langlaufskibindung, nach Anspruch 1,2,3,
dadurch gekennzeichnet, daß die Drehachse (2) am angebauten Trägerelement (1) eine schräg zur Skioberfläche verlaufende Richtung aufweist. Figur 8, 18, B

5. Langlaufskibindung, nach Anspruch 1,2,3,4
dadurch gekennzeichnet, daß der dazugehörige Bindungsteil (16) über eine Grundplatte (20), vom Ski abnehmbar und, bzw. oder austauschbar ausgebildet ist, wobei diese Grundplatte (20) entweder am Ski montierbar oder im Ski integriebar hergestellt ist. Figur 9-19.

6. Langlaufskibindung, nach Anspruch 1,2,3,4,5
dadurch gekennzeichnet, daß die Grundplatte (20) mit einem Profil (31) für die Verstellbarkeit und/oder Austauschbarkeit des Führungssteges (32) (kurz/lang) zur Schuhsohle ausgerüstet ist und so eine Einheit bildet, die die stufenlose Anpassung an die geänderte Position der Drehachse ermöglicht. Figur 15,16.

7. Langlaufskibindung, nach Anspruch 1,2,3,4,5,6,
dadurch gekennzeichnet, daß die Sperrbolzen (22) die entweder von rechts oder von links die Drehachse (2) umfassen und festhalten in dieser Grundplatte (20) integriert sind. Figur 16.

8. Langlaufskibindung, nach Anspruch 1,2,3,4,5,6,7
dadurch gekennzeichnet, daß der dazugehörige Bindungsteil im Ski integriert ist.

9. Langlaufskibindung, nach Anspruch 1,2,3,4,5,6,7,8
dadurch gekennzeichnet, daß die Abhebewinkel (A) begrenzende Einrichtung im oder am Trägerelement (1) ein- oder angebaut als Feder (9) oder in Gummi oder dgl. hergestellt und über eine Stellschraube (12) vorzugsweise in ihrem Dämpfungsgrad veränderbar ausgebildet ist. Figur 6, 7.

10. Langlaufskibindung, nach Anspruch 1,2,3,4,5,6,7,8,9,10
dadurch gekennzeichnet, daß die dazugehörige Bindung (16) die Abhebewinkel (A) begrenzende Einrichtung, eingebaut als Feder (24) oder in Gummi oder dgl. über eine Stellschraube (12) vorzugsweise in ihrem Dämpfungsgrad veränderbar bzw. oder wechselbar bzw. austauschbar ausgebildet ist, und die Sperrbolzen (22) die die Drehachse entweder von rechts oder links wirksam umfassen und festhalten, beinhaltet. Figur 9,10,12.

11. Langlaufskibindung, nach Anspruch 1,2,3,4,5,6,7,8,9,10,
dadurch gekennzeichnet, daß das am Schuh zu befestigende Trägerelement (1) welches mit der Drehachse (2) eine voneinander untrennbare Trägereinheit bildet, durch eine andere Trägereinheit austauschbar ist, dessen Drehachse (2) eine andere Position gegenüber der Schuhlängsrichtung und, bzw. oder quer zur Skilängsachse und, bzw. oder zur Skioberfläche (B) einnimmt. Figur 1 - 8.

12. Langlaufskibindung, nach Anspruch 1,2,3,4,5,6,7,8,9,10,11,
dadurch gekennzeichnet, daß das Schuhsohlenprofil im Ballen und Fersenbereich durch Verstellbarkeit und, bzw. oder durch Austausch der jeweiligen Position der Drehachse (2) und des Führungssteges (32) entspricht.

13. Langlaufskibindung, nach Anspruch 1,2,3,4,5,6,7,8,9,10, 11, 12,
dadurch gekennzeichnet, daß der Führungssteg (32) am Ski durch Austausch, der jeweiligen Position der Drehachse (2) entspricht.
Figur 15,16
